# EUROPÄISCHE PATENTSCHRIFT

(11) **EP 1 508 011 B1**
(45) Veröffentlichungstag und Bekanntmachung des Hinweises auf die Patenterteilung: **27.12.2006**
(21) Anmeldenummer: 03706201.5
(22) Anmeldetag: 18.03.2003
(51) Int. Cl.: F26B 17/04

(54) **TEIGWARENTROCKNER**
PASTA DRYER
DISPOSITIF DE SECHAGE DE PATES ALIMENTAIRES

(30) Priorität: 17.05.2002 DE 10222548
(43) Veröffentlichungstag der Anmeldung: 23.02.2005
(73) Patentinhaber: Bühler AG, 9240 Uzwil (CH)
(72) Erfinder: RESCH, Heinz, CH-9230 Flawil (CH); ZWYSSIG, Hermann, CH-9244 Niederuzwil (CH)
(74) Vertreter: Frommhold, Joachim
(86) Internationale Anmeldenummer: PCT/CH2003/000176
(87) Internationale Veröffentlichungsnummer: WO 2003/098139

(56) Entgegenhaltungen:
- CH-A- 414 465
- DE-A- 1 556 531
- DE-A- 2 109 948
- DE-A- 3 139 952
- DE-A- 3 913 576
- DE-C- 976 146
- NL-C- 93 495
- US-A- 1 327 486
- US-A- 4 344 524
- US-A- 4 366 628
- US-A- 4 542 821

## Beschreibung

Die Erfindung betrifft einen Teigwarentrockner mit einem Förderband zum Fördern und Ablegen getrockneter Teigwaren, sowohl von Kurzwaren als auch von Langwaren.

Teigwarentrockner sind hinlänglich bekannt sowohl für lange wie für kurze Teigwaren, wie sie zum Beispiel in den WO 85/00090 oder WO 93/17583 oder in der DE-A-1 556 531 beschrieben sind. Bekannt sind ebenfalls geeignete Verfahren zur Trocknung bzw. Stabilisierung der Teigware selbst (siehe z.B. WO 92/17074).

Die WO 93/17583 offenbart auch ein Verfahren und eine Vorrichtung zur Herstellung langer Teigwaren, insbesondere Lasagne. Hierbei wird die getrocknete Lasagne auf ein Endlos-Taschenförderband abgelegt und im kontinuierlichen Durchlauf geschnitten. Vom Untertrum des Förderbandes gelangen die geschnittenen Lasagne auf Rutschen und anschliessend auf einen Verpackungsförderer oder in eine Verpackung.

Der Erfindung liegt die Aufgabe zugrunde, einen Teigwarentrockner für Teigwaren so auszubilden, dass ein effizienterer Betrieb eines Förderbandes gegeben ist. Die Aufgabe ist mit den Merkmalen des Patentanspruchs gelöst. Vorteilhafte Ausbildungen sind in den Unteransprüchen dargelegt.

Im Bereich des Kettenrades ist unter dem Obertrum des Förderbandes, bevorzugt eines Endlos-Förderbandes ein Ablegetisch vorgesehen. An diesen Ablegetisch schliesst sich bevorzugt eine Auffangschale bzw. eine ausziehbare Schublade an, in welche die im Förderband liegenden Teigwaren bzw. Teigwaren-Bruchstücke fallen können. Eine Verunreinigung der zu trocknenden Teigwaren bzw. des Teigwarentrockners wird dadurch vermieden.

Es erfolgt damit ein gezieltes Sammeln solcher vom Obertrum herabgefallenen Teigwaren. Es handelt sich dabei vor allem um kleine Teigwarenformate. Sie fallen auf den Ablegetisch und nicht in das Förderband etc. und können das Untertrum nicht verunreinigen bzw. es werden auch keine verschmutzten Teigwaren verschleppt. Selbst die auf das Untertrum fallenden bzw. dort befindlichen Teigwaren gelangen im Zuge der weiteren Bewegung des Förderbandes auf den Ablegetisch.

Die Taschen bildenden Verstärkungselemente sind so ausgebildet, dass sie S- oder schaufelförmig geformt sind, um eine sichere Mitnahme von Teigwaren vom Ablegetisch in die Schublade zu gewährleisten.

Die Erfindung wird nachfolgend in einem Ausführungsbeispiel an Hand einer Zeichnung näher beschrieben. In der Zeichnung zeigt die einzige Figur den Umlenkbereich eines Endlos-Förderbandes.

Kurze Teigwaren werden nach dem Verlassen der nicht dargestellten Teigwarenpresse auf einem Endlos-Förderband 1 zur Trocknung im Trockner gefördert. Das Förderband 1 ist von bzw. zwischen zwei Kettenrädern geführt. Die Ablage der zu trocknenden, resp. zu fördernden Teigwaren erfolgt auf dem Förderband 1 im Bereich eines Ablegetisches 6. Durch die Luftströmung kann es vorkommen, dass kleine Teile durch den Luftspalt 9 zwischen das Förderband 1 fallen und im unteren Trum bei der Umlenkung durch die Verstärkungselemente 3 um die Welle der Kettenräder kreisen. Die Verstärkungselemente 3 auf den Innenseiten des Förderbandes bilden die Taschen 2, welche die Förderung der innen liegenden Produktteile erlauben.

Durch die Kettenräder wird eine Umlenkung des endlosen Förderbandes 1 erreicht, und aus den Taschen 2 fallende Teigwaren fallen auf den Ablegetisch 6, der unter dem Obertrum 7 angeordnet ist. An den Ablegetisch 6 schliesst sich eine, ggf. ausziehbare Auffangschale 8 an.

Der Ablegetisch 6 ist bogenförmig in Richtung des Untertrums 4 verlängert und bildet in diesem Bereich einen Bogen von mindestens 90°. Der Bogen ist zumindest soweit zu ziehen, dass herausfallende Teigwaren sicher auf den Ablegetisch 6 gelangen. Das Ende des Bogens ist in Richtung der Drehachse des dargestellten Spannrades 5 abgewinkelt. Ebenfalls, in Richtung Untertrum 4 ist das andere Ende (6') des Ablegetisches 6 abgewinkelt, soweit, dass das Ende in die Schublade 8 hineinragt. Dadurch können Teigwaren vom Ablegetisch 6 in die Auffangschale 8 abgeführt werden. Auch solche Teigwaren, die an den Verstärkungselementen 3 anhaften oder in Taschen des Untertrums 4 liegen könnten, gelangen so in die Auffangschale 8.

Alternativ kann anstelle des Bogens der Ablegetisch 6 auch rechtwinklig in Richtung des Untertrums 4 abgewinkelt sein. Dies hat den Vorteil, dass die Ebene des Ablegetisches 6 soweit als möglich im Umlenkbereich des Förderbandes 1 platziert sein kann. Somit kann so früh als möglich Produkt aufgefangen werden.

Die Verstärkungselemente 3 sind S-förmig gebogen, wobei das untere Ende der Förderrichtung entgegen gerichtet ist, um ein Verhaken o. dgl. zu vermeiden. Der Abstand zwischen dem unteren Ende der Verstärkungselemente 3 und dem Ablegetisch 6 (einschliesslich Bogen) soll möglichst gering sein, um eine vollständige Mitnahme von Teigwaren zu sichern.

### Bezugszeichen

- 1: Förderband
- 2: Tasche
- 3: Verstärkungselement
- 4: Untertrum
- 5: Spannrad
- 6: Ablegetisch
- 6': Ende
- 7: Obertrum
- 8: Auffangschale
- 9: Luftspalt

## Patentansprüche

1. Teigwarentrockner mit einem Förderband, insbesondere zum Fördern getrockneter Teigwaren, umfassend ein Förderband (1) mit einem Obertrum (7) und einem Untertrum (4), wobei an der Innenseite des Förderbandes voneinander beabstandete und Taschen bildende Verstärkungselemente (3) angeordnet sind, und wobei das Förderband (1) bevorzugt als Endlos-Förderband von bzw. zwischen Kettenrädern (5) geführt ist, **dadurch gekennzeichnet, dass** er weiterhin einen Ablegetisch (6) umfasst, der im Bereich eines das Förderband umlenkenden Kettenrades (5) unter dem Obertrum (7) angeordnet ist, wobei eine ebene Ablagefläche in Richtung des Untertrums (4) bogenförmig verlängert ist, so dass bei der Umlenkung des Förderbandes (1) in den Taschen gesammelte Teigwaren oder Teigwaren-Bruchstücke auf den Ablegetisch fallen.

2. Teigwarentrockner nach Anspruch 1, **dadurch gekennzeichnet, dass** der Ablegetisch (6) am Ende des Bogens nach innen gerichtet abgewinkelt ist.

3. Teigwarentrockner nach Anspruch 1 oder 2, **dadurch gekennzeichnet, dass** der Bogen mindestens oder gleich 90° beträgt.

4. Teigwarentrockner nach Anspruch 1, **dadurch gekennzeichnet, dass** der Ablegetisch (6) im Umlenkbereich des Förderbandes (1) rechtwinklig gebogen ist und das Ende des abgebogenen Bereiches nach innen gerichtet abgewinkelt ist.

5. Teigwarentrockner nach mindestens einem der vorangehenden Ansprüche 1 bis 4, **dadurch gekennzeichnet, dass** das andere Ende (6') des Ablegetisches (6) ebenfalls nach innen gerichtet abgewinkelt ist.

6. Teigwarentrockner nach mindestens einem der Ansprüche 1 bis 5, **dadurch gekennzeichnet, dass** die Verstärkungselemente (3) S-förmig oder schaufelförmig ausgebildet sind.

7. Teigwarentrockner nach mindestens einem der Ansprüche 1 bis 6, **dadurch gekennzeichnet, dass** unter dem Obertrum (7) eine Auffangschale (8) so angeordnet ist, dass das abgewinkelte Ende (6') des Ablegetisches (6) in diese hineinreicht.

## Claims

1. A pasta dryer with a conveyor belt, in particular for conveying dried pasta products, comprising a conveyor belt (1) with an upper trunk (7) and a lower trunk (4), wherein the inside of the conveyor belt has reinforcing elements (3) that are spaced apart and form pockets, and wherein the conveyor belt (1) is preferably operated as an endless conveyor belt by or between chain wheels (5), **characterized in that** it also has a stacking table (6), which is arranged in the area of a chain wheel (5) under the upper trunk (7) that reverses the conveyor belt, wherein a flat stacking surface is elongated in a curved manner toward the lower trunk (4), so that the pasta products or pasta fragments that accumulate in the pockets fall onto the stacking table when the conveying belt (1) is reversed.

2. The pasta dryer according to claim 1, **characterized in that** the stacking table (6) is angled away toward the inside at the end of the arc.

3. The pasta dryer according to claim 1 or 2, **characterized in that** the arc is at least or equal to 90°.

4. The pasta dryer according to claim 1, **characterized in that** the stacking table (6) in the reversal area of the conveyor belt (1) is bent at a right angle, and that the end of the bent area is angled away toward the inside.

5. The pasta dryer according to at least one of the preceding claims 1 to 4, **characterized in that** the other end (6') of the stacking table (6) is also angled away toward the inside.

6. The pasta dryer according to at least one of claims 1 to 5, **characterized in that** the reinforcing elements (3) are S or shovel-shaped.

7. The pasta dryer according to at least one of claims 1 to 6, **characterized in that** a cutting tray (8) is arranged under the upper trunk (7) in such a way that the angled end (6') of the stacking table (6) projects into the latter.

## Revendications

1. Séchoir à pâtes alimentaires avec un convoyeur, notamment pour transporter des pâtes alimentaires séchées, comprenant un convoyeur (1) avec un brin supérieur (7) et un brin inférieur (4), des éléments de renfort (3) distancés et formant des poches étant disposés sur la face intérieure du convoyeur, et le convoyeur (1) étant guidé de préférence en tant que convoyeur sans fin par deux roues dentées à chaîne (5) par exemple, **caractérisé en ce qu'**il comprend par ailleurs une table de dépose (6) qui est disposée sous le brin inférieur (4) dans la zone d'une roue dentée à chaîne (5) renvoyant le convoyeur, une surface de dépose plane étant prolongée en forme d'arc en direction du brin inférieur (4), pour que des pâtes alimentaires ou des fragments de pâtes alimentaires collecté(e)s dans des poches tombent sur la table de dépose lors du renvoi du convoyeur (1).

2. Séchoir à pâtes alimentaires selon la revendication 1, **caractérisé en ce que** sur l'extrémité de l'arc, la table de dépose (6) est coudée vers l'intérieur.

3. Séchoir à pâtes alimentaires selon la revendication 1 ou 2, **caractérisé en ce que** l'arc est inférieur ou égal à 90°.

4. Séchoir à pâtes alimentaires selon la revendication 1, **caractérisé en ce que** dans la zone de renvoi du convoyeur (1), la table de dépose (6) est courbée à angle droit et **en ce que** l'extrémité de la zone recourbée est coudée vers l'intérieur.

5. Séchoir à pâtes alimentaires selon au moins l'une quelconque des revendications précédentes 1 à 4, **caractérisé en ce que** l'autre extrémité (6') de la table de dépose (6) est également coudée vers l'intérieur.

6. Séchoir à pâtes alimentaires selon au moins l'une quelconque des revendications 1 à 5, **caractérisé en ce que** les éléments de renfort (3) sont conçus en forme de S ou en forme d'aubes.

7. Séchoir à pâtes alimentaires selon au moins l'une quelconque des revendications 1 à 6, **caractérisé en ce que** sous le brin supérieur (7), une cuve collectrice (8) est disposée de façon telle que l'extrémité coudée (6') de la table de dépose (6) aboutisse dans celle-ci.
